# EUROPÄISCHE PATENTSCHRIFT

(11) **EP 0 450 569 B1**
(45) Veröffentlichungstag und Bekanntmachung des Hinweises auf die Patenterteilung: **01.09.1993**
(21) Anmeldenummer: 91105187.8
(22) Anmeldetag: 02.04.1991
(51) Int. Cl.: A24B 3/18

(54) **Verfahren zum Expandieren von Tabak**
Process for expanding tobacco
Procédé d'expansion du tabac

(30) Priorität: 04.04.1990 DE 4010892
(43) Veröffentlichungstag der Anmeldung: 09.10.1991
(73) Patentinhaber: COMAS S.p.A., I-31057 Silea (Treviso) (IT)
(72) Erfinder: Zambelli, Alessio, Dr., I-31100 Treviso (IT)
(74) Vertreter: Spott, Gottfried, Dr.

(56) Entgegenhaltungen:
- EP-A- 0 100 590
- WO-A-79/00857
- US-A- 4 310 006
- US-A- 4 336 814
- US-A- 4 528 994

## Beschreibung

Die Erfindung bezieht sich auf ein Verfahren zum Expandieren von Tabak, wobei (a) der Tabak durch Vermischen mit kaltem Kohlendioxid unter einem vorgewählten Gewichtsverhältnis auf eine vorgewählte Temperatur abgekühlt wird, (b) der abgekühlte Tabak durch Behandlung mit gasförmigem Kohlendioxid bis zu einem vorgewählten erhöhten Druck und während einer vorgewählten Kontaktzeit unter Kondensation des gasförmigen Kohlendioxids mit flüssigem Kohlendioxid imprägniert wird, (c) das im Tabak kondensierte flüssige Kohlendioxid durch rasche Erniedrigung des Kohlendioxiddrucks in festes Kohlendioxid unter gleichzeitiger Bildung von gasförmigem Kohlendioxid umgewandelt wird und (d) der festes Kohlendioxid enthaltende Tabak zur Expansion einer Behandlung mit Heißgasen unterzogen wird.

Ein Verfahren dieser Art ist aus DE-A 34 45 752 (= US-A 4 528 994) bekannt. Bei diesem Verfahren wird in allen Stufen von Kohlendioxid Gebrauch gemacht, das je nach den Erfordernissen und Reaktionsbedingungen in fester, flüssiger oder gasförmiger Form vorliegt. In der ersten Stufe wird dabei mit einer so großen Menge an festem Kohlendioxid gearbeitet, daß auch in der nachfolgenden Stufe der Behandlung des Tabaks mit gasförmigem Kohlendioxid unter Druck noch immer ein Gemisch aus festem Kohlendioxid und Tabak vorhanden ist. Das Gewichtsverhältnis von festem Kohlendioxid zum Tabak soll dabei vorzugsweise zwischen 96 % und 130 %, und insbesondere zwischen 125 % und 128 %, liegen, damit sich neben anderen erwünschten Eigenschaften vor allem auch eine genügend hohe prozentuale Füllwerterhöhung des Tabaks bei der durch Behandlung mit Heißgasen erfolgenden abschließenden Expansion ergibt.

Dieses bekannte Verfahren ist infolge seines sehr hohen Bedarfs an Kohlendioxid, insbesondere an festem Kohlendioxid, nicht nur unwirtschaftlich, sondern hat durch die Anwendung einer derart hohen Menge an Kohlendioxid auch den Nachteil, daß dieses überschüssige feste Kohlendioxid bei der anschließenden Behandlung des Gemisches aus festem Kohlendioxid und Tabak mit gasförmigem Kohlendioxid zu einer weiteren Bildung von festem Kohlendioxid und anschließenden Erzeugung von überschüssigem flüssigem Kohlendioxid führt. Hierdurch kommt es zu keiner selektiven Absorption des flüssigen Kohlendioxids praktisch nur in den Poren und auf der porösen Oberfläche des Tabaks, und es besteht auch die Gefahr einer Klumpenbildung des Tabaks infolge einer Vereisung mit dem überschüssigen Kohlendioxid.

Ein entsprechendes Verfahren zum Expandieren von Tabak ist auch aus DE-A 34 45 753 (= US-A 4 630 619) bekannt. Dieses Verfahren unterscheidet sich vom Verfahren gemäß DE-A 34 45 752 im hauptsächlich dadurch, daß in der ersten Stufe der Tabak durch Behandlung mit flüssigem Stickstoff abgekühlt wird, wodurch in der nachfolgenden Stufe der Behandlung mit gasförmigem Kohlendioxid dann offenbar ein verhältnismäßig hoher Druck angewandt werden muß.

Bei diesem Verfahren wird durch die Stufe der Kühlung Stickstoff eingeschleppt, so daß in den nachfolgenden Stufen durchweg Gasgemische aus Stickstoff und Kohlendioxid entstehen. Eine wirtschaftliche Gewinnung und Rückführung von Kohlendioxid ist hierdurch nicht möglich. Zusätzlich dazu weist dieses bekannte Verfahren die oben erwähnten Nachteile des Verfahrens der DE-A 34 45 752 auf, da sich auch hierdurch keine selektive Absorption von flüssigem Kohlendioxid praktisch nur in den Poren und auf der porösen Oberfläche des Tabaks erreichen läßt. Es kommt vielmehr auch hierbei zur Bildung von überschüssigem festem Kohlendioxid unter anschließender Erzeugung von überschüssigem flüssigem Kohlendioxid.

Aufgabe der Erfindung ist demgegenüber nun die Schaffung eines neuen Verfahrens zum Expandieren von Tabak, das infolge seines besonders niedrigen Bedarfs und Verbrauchs an Kohlendioxid und dessen Rückgewinnbarkeit äußerst wirtschaftlich ist, eine selektive Imprägnierung praktisch nur der Poren und der porösen Oberfläche des Tabaks ergibt und zugleich zu einer besonders starken Füllwerterhöhung führt.

Diese Aufgabe wird beim Verfahren der eingangs genannten Art erfindungsgemäß dadurch gelöst, daß der Tabak in der Stufe (a) durch direkte Entspannung von flüssigem Kohlendioxid aus einem Druckgefäß ins Innere eines geschlossenen Systems unter Bildung eines nebelförmigen Gemisches aus kaltem gasförmigem Kohlendioxid, Kohlendioxidschnee und gegebenenfalls flüssigem Kohlendioxid und unter gleichzeitiger Zumischung des Tabaks auf eine Temperatur von etwa -30°C bis -100°C, vorzugsweise von etwa -70°C bis -85°C, abgekühlt wird.

Das erfindungsgemäße Verfahren ist demnach so durchzuführen, daß in der Stufe (a) der Tabak durch direkte Entspannung von flüssigem Kohlendioxid unter gleichzeitiger Zumischung des Tabaks mit dem sich bei dieser Entspannung bildenden nebelförmigen kalten Gemisch auf die jeweils gewünschte Temperatur abgekühlt wird, die im allgemeinen von etwa -30°C bis -100°C, und vorzugsweise von etwa -70°C bis -85°C, reicht. Gerade die Anwendung von flüssigem Kohlendioxid in der Stufe (a) und die hierdurch bedingte Art und Weise der Behandlung des damit abzukühlenden Tabaks dürften dafür verantwortlich sein, daß der Tabak in dieser ersten Stufe mit physikalischen Eigenschaften versehen wird, welche dann in den weiteren Stufen dafür gewissermaßen prägend sind, daß es zu einer selektiven Absorption des flüssigen Kohlendioxids praktisch nur in den Poren und auf der porösen Oberfläche des Tabaks und der damit schließlich erzielbaren besonderen Füllwerterhöhung des so behandelten Tabaks kommt. Die Anwendung eines durch direkte Entspannung von flüssigem Kohlendioxid gebildeten nebelförmigen Gemisches in der Stufe (a) des erfindungsgemäßen Verfahrens dürfte für die weiteren Stufen dieses Verfahrens daher von ausschlaggebender Bedeutung sein. Der sich hierbei abspielende Mechanismus ist zwar nicht bekannt, doch wird angenommen, daß gerade durch die Stufe (a) die Struktur des Tabaks in einer prägenden Weise beeinflußt und gegebenenfalls fixiert wird.

Das in der Stufe (a) des erfindungsgemäßen Verfahrens anzuwendende Gewichtsverhältnis von zu entspannendem flüssigem Kohlendioxid und abzukühlendem Tabak wird zweckmäßigerweise so gewählt, daß durch Wärmeentzug vom Tabak nach Erreichen der für den Tabak jeweils gewünschten Temperatur der im ursprünglichen nebelförmigen Gemisch vorhandene Kohlendioxidschnee in einer solchen Menge unter Bildung von gasförmigem Kohlendioxid verbraucht worden ist, daß die Menge an restlichem Kohlendioxidschnee vor Beginn der nachfolgenden Stufe (b) nur mehr bis zu 40 Gewichtsprozent, vorzugsweise nur mehr bis zu 10 Gewichtsprozent, bezogen auf das Gewicht des abgekühlten Tabaks, beträgt. Hierbei ist die Menge an noch vorhandenem Kohlendioxidschnee im allgemeinen umgekehrt proportional zur Temperatur, welche der Tabak beim Beginn der Durchführung der Stufe (b) des erfindungsgemäßen Verfahrens hat. Hat der Tabak daher hierbei beispielsweise eine Temperatur von lediglich etwa -30°C bis -70°C, dann entspricht die Menge an restlichem Kohlendioxidschnee beispielsweise 40 bis 10 Gewichtsprozent, so daß bei einer Tabaktemperatur von beispielsweise etwa -70°C bis -85°C beispielsweise nur mehr weniger als 10 Gewichtsprozent an restlichem Kohlendioxidschnee vorhanden sein sollen. Vorzugsweise ist dann sogar keinerlei Überschuß an restlichem Kohlendioxidschnee mehr zugegen. In einer bevorzugten Ausführungsform wird die Stufe (a) des erfindungsgemäßen Verfahrens daher so geführt, daß ein solches Gewichtsverhältnis von zu entspannendem flüssigem Kohlendioxid und abzukühlendem Tabak gewählt wird, daß durch Wärmeentzug vom Tabak nach Erreichen der für den Tabak gewünschten Temperatur, vorzugsweise einer Temperatur von etwa -70°C bis -100°C, insbesondere einer Temperatur von etwa -70°C bis -85°C, praktisch kein Kohlendioxidschnee mehr vorhanden ist, so daß der gesamte ursprünglich vorhandene Kohlendioxidschnee zu gasförmigem Kohlendioxid verflüchtigt worden ist. Ein solcher Gleichgewichtszustand ermöglicht eine optimale Führung des Verfahrens und maximale Erhöhung des Füllwerts des Tabaks und zugleich eine besonders wirtschaftliche Arbeitsweise, da sich hierdurch die Menge an erforderlichem Kohlendioxid, insbesondere an anfänglich benötigtem flüssigem Kohlendioxid, so niedrig wie nur möglich halten läßt. Es kann daher dabei zu keiner störenden zusätzlichen Bildung von festem Kohlendioxid und dessen anschließender Umwandlung in überschüssiges flüssiges Kohlendioxid bei der nachfolgenden Stufe der Behandlung des abgekühlten Tabaks mit gasförmigem Kohlendioxid kommen. Wenn jedoch gewisse Verschlechterungen und Beeinträchtigungen des Verfahrensablaufs und des herzustellenden expandierten Tabaks in Kauf genommen werden, dann kann nach der Stufe (a), nachdem der Tabak die gewünschte Temperatur erreicht hat, allerdings auch noch ein geringer Überschuß an festem Kohlendioxid vorhanden sein, der nicht zu gasförmigem Kohlendioxid verflüchtigt worden ist. Optimal läßt sich das erfindungsgemäße Verfahren allerdings im allgemeinen gestalten, wenn praktisch das gesamte feste Kohlendioxid zu gasförmigem Kohlendioxid umgewandelt worden ist.

Die Stufe (a) des erfindungsgemäßen Verfahrens wird - in gewisser Abhängigkeit von der für den Tabak gewünschten jeweiligen Temperatur - im allgemeinen so durchgeführt, daß ein Gewichtsverhältnis von zu entspannendem flüssigem Kohlendioxid und abzukühlendem Tabak von etwa 0,4 bis 1,8, vorzugsweise von etwa 0,7 bis 1,1, gewählt wird, und zwar jeweils bezogen auf das Gewicht des abzukühlenden Tabaks, nämlich auf einen Gewichtsteil an Tabak. Am besten wird in der Stufe (a) des erfindungsgemäßen Verfahrens eine solche Menge an zu entspannendem flüssigem Kohlendioxid angewandt, daß sich die bevorzugte Temperatur von etwa -70°C bis -85°C, und insbesondere von etwa -78°C, für den Tabak ergibt, wobei dann entweder nur mehr eine geringe Menge an überschüssigem Kohlendioxidschnee oder überhaupt kein Kohlendioxidschnee mehr vorhanden sein soll.

Die Entspannung des flüssigen Kohlendioxids aus dem jeweiligen Druckgefäß ins Innere eines geschlossenen Systems unter gleichzeitiger Zumischung des abzukühlenden Tabaks zwecks Bildung des zur Abkühlung benötigten nebelförmigen Gemisches aus kaltem gasförmigem Kohlendioxid, Kohlendioxidschnee und gegebenenfalls auch noch flüssigem Kohlendioxid erfolgt auf einen zur Bildung des benötigten nebelförmigen Gemisches ausreichenden Druck, nämlich einen Druck von im allgemeinen weniger als etwa 6 bar absolut, und vorzugsweise von etwa 0,2 bis 1,0 bar absolut, da sich hierdurch im allgemeinen die bevorzugten niedrigen Temperaturen erreichen lassen.

Die Entspannung des flüssigen Kohlendioxids ins Innere eines geschlossenen Systems kann im übrigen in einer Weise durchgeführt werden, wie sie dem Fachmann geläufig ist, und sie erfolgt im allgemeinen über ein übliches Entspannungsventil, durch das sich zugleich eine entsprechende Dosierung der Entspannung und der Bildung des zur Kühlung des Tabaks benötigten nebelförmigen Gemisches erreichen läßt.

Durch geeignete Wärmeisolierung soll zweckmäßigerweise auch dafür gesorgt werden, daß möglichst der gesamte Kälteinhalt des bei der Entspannung von flüssigem Kohlendioxid gebildeten nebelförmigen Gemisches aus kaltem gasförmigem Kohlendioxid, Kohlendioxidschnee und gegebenenfalls flüssigem Kohlendioxid zur Abkühlung des Tabaks herangezogen wird, so daß es zu keinem unnötigen Verbrauch an Kühlmittel durch Wärmeabgabe an das jeweilige System und die Umgebung kommt. Dies läßt sich durch eine geeignete Isolierung des Systems, nämlich in erster Linie des Behälters, erreichen, in welchem die Abkühlung des Tabaks vorgenommen wird, wobei eine solche Isolierung am besten eine Innenauskleidung für den Behälter darstellt. Besonders wichtig ist eine derartige Innenauskleidung mit einer Wärmeisolierung jedoch für den Behälter, in dem die der Stufe (b) des erfindungsgemäßen Verfahrens entsprechende Behandlung des abgekühlten Tabaks mit gasförmigem Kohlendioxid durchgeführt wird.

Vor Durchführung der Stufe (a) des erfindungsgemäßen Verfahrens wird das jeweilige System, beispielsweise der jeweilige Mischbehälter, vorzugsweise evakuiert, um hierdurch den Großteil der ursprünglich vorhandenen Luft zu entfernen, so daß eine Verunreinigung des später rückzugewinnenden Kohlendioxids möglichst gering gehalten wird. Zugleich sollen hierdurch auch die später zu imprägnierenden Poren des Tabaks möglichst von Luft befreit und so noch besser für die spätere Imprägnierung vorbereitet werden. Vor Durchführung der Stufe (a) des erfindungsgemäßen Verfahrens wird das System, beispielsweise der Mischbehälter, in dem diese Stufe durchgeführt wird, oder auch ein Doppelbehältersystem, in welchem sowohl die Stufe (a) als auch die Stufe (b) des erfindungsgemäßen Verfahrens durchgeführt werden, daher zweckmäßigerweise evakuiert, beispielsweise auf einen Druck von etwa 3 bis 8 mbar, vorzugsweise auf einen Druck von 4 bis 6 mbar.

Der nach dem erfindungsgemäßen Verfahren zu behandelnde Tabak kann irgendein Tabakmaterial sein, und es kann sich dabei auch um durch Zerkleinern oder Vermahlen von Tabakstengeln oder Tabakrippen erhaltenes Tabakmaterial, beispielsweise um sogenannten rekonstituierten Tabak, handeln. Vorzugsweise wird das erfindungsgemäße Verfahren jedoch auf Tabakblätter angewandt, insbesondere auf Schnittabak.

Der Feuchtigkeitsgehalt des für das erfindungsgemäße Verfahren als Ausgangsmaterial benötigten Tabaks ist praktisch nicht kritisch. Zweckmäßigerweise hat dieser Tabak jedoch einen Feuchtigkeitsgehalt von 10 bis 25 Gewichtsprozent.

Die Kontaktzeit des Tabaks mit dem nebelförmigen Gemisch in der Stufe (a) beträgt im allgemeinen etwa 2 bis 12 Minuten und vorzugsweise etwa 4 bis 8 Minuten, bevor dann die Stufe (b) begonnen wird.

Das nebelförmige Gemisch aus kaltem gasförmigem Kohlendioxid, Kohlendioxidschnee und gegebenenfalls auch noch flüssigem Kohlendioxid wird über das System, bei dem es sich gewöhnlich um einen Mischbehälter handelt, in welchem es gebildet wird, am besten direkt in einen damit verbundenen Druckbehälter eingespeist, welcher zur optimalen Durchführung der Stufe (b) des erfindungsgemäßen Verfahrens mit einer Wärmeisolierung versehen ist, die am besten aus einer im gesamten Inneren dieses Druckbehälters angeordneten wärmeisolierenden Auskleidung besteht. Gerade durch eine solche Maßnahme wird sichergestellt, daß das in der Stufe (b) benötigte gasförmige Kohlendioxid nicht an den Wänden des Druckbehälters kondensiert, sondern praktisch ausschließlich und selektiv nur in den Poren des Tabaks oder begrenzt auch an der porösen Oberfläche des Tabaks. Eine störende Bildung von überschüssigem flüssigem Kohlendioxid, welche gewissermaßen eine Tränkung des Tabaks und keine direkte selektive Imprägnierung zur Folge hätte, wird besonders auch durch die zusätzliche Maßnahme der Anordnung einer wärmeisolierenden Auskleidung im Inneren des Druckbehälters weitgehend unterbunden oder sogar ganz vermieden.

Die Stufen (a), (b) und (c) des erfindungsgemäßen Verfahrens werden zweckmäßigerweise unter Anwendung einer Vorrichtung durchgeführt, bei der der Mischbehälter und der Druckbehälter ein druck- und vakuumdichtes kommunizierendes Doppelbehältersystem bildet. Hierzu wird zweckmäßigerweise ein waagrecht liegender, kastenförmiger oder auch rohrförmiger Mischbehälter angewandt, in dessen einer Hälfte eine die jeweils benötigte Tabakdosis aufnehmende Fördereinrichtung angeordnet ist und in dessen zweiter Hälfte bodenseitig der Druckbehälter angeordnet ist. Dieser Druckbehälter ist mit einem Deckel versehen, der im Inneren des Mischbehälters betätigt werden kann, nämlich geöffnet und sowohl vakuumdicht als vor allem auch druckdicht mit dem Druckbehälter verschlossen werden kann. Dieser Druckbehälter ist vorzugsweise ein zylindrischer Behälter, welcher bodenseitig mit einem Boden versehen ist, der ebenfalls vakuumdicht und vor allem druckdicht mit dem Druckbehälter verschlossen werden kann. Dieser Druckbehälter kann bei geschlossenem Deckel und Boden daher mit gasförmigem Kohlendioxid auf den Druck gebracht werden, der zur Durchführung der Stufe (b) des erfindungsgemäßen Verfahrens benötigt wird. Genauso wie der Mantel des Druckbehälters sind natürlich auch Deckel und Boden vorzugsweise jeweils innen mit einer Wärmeisolierung ausgekleidet.

Das geschlossene Doppelbehältersystem und die darin enthaltene und erfindungsgemäß zu behandelnde Tabakdosis wird vor der Bildung des zur Kühlung benötigen nebelförmigen Gemisches und vor dessen Vermischung mit dem Tabak aus den bereits oben angegebenen Gründen vorzugsweise jeweils evakuiert, und zwar beispielsweise auf einen Druck von etwa 3 bis 8 mbar, und vorzugsweise auf einen Druck von etwa 4 bis 6 mbar, wobei der Deckel des Druckbehälters zum Inneren des Mischbehälters hin natürlich geöffnet ist und der Boden des Druckbehälters sowie die Beschickungsöffnung für den Tabak verschlossen sind.

In einer Hälfte des waagrecht angeordneten Mischbehälters ist, wie bereits angegeben, zweckmäßigerweise eine die jeweils benötigte Tabakdosis aufnehmende Fördereinrichtung angeordnet, welche vorzugsweise aus einer unterhalb der Beschickungsöffnung für den Tabak befindlichen Wanne besteht, deren Boden von einem Förderband gebildet wird und deren der Mitte des Mischbehälters zugewandte Stirnseite eine Dosierungseinrichtung aufweist, mit welcher der in der Wanne vorhandene Tabakvorrat, der etwa der jeweils im Druckbehälter bei den Stufen (b) und (c) des erfindungsgemäßen Verfahrens zu behandelnden Tabakdosis entspricht, direkt in die deckelseitige Öffnung des Druckbehälters eindosiert werden kann. Die Rohrleitung für die Einführung von flüssigem Kohlendioxid und das an ihrem Ende befindliche Entspannungsventil sind daher vorzugsweise so in der Wandung des Mischbehälters angeordnet, daß das Entspannungsventil direkt in Richtung der Öffnung des Druckbehälters weist. Hierdurch wird das bei der Entspannung des flüssigen Kohlendioxids gebildete nebelförmige Gemisch aus kaltem gasförmigem Kohlendioxid, festem Kohlendioxidschnee und gegebenenfalls auch etwas flüssigem Kohlendioxid unmittelbar nach seiner Bildung mit dem dosiert aus der Fördereinrichtung kommenden Tabak vermischt und in bereits vermischter Form in den Druckbehälter gebracht.

Die vor Beginn der Stufe (a) des erfindungsgemäßen Verfahrens gegebenenfalls vorzunehmende Evakuierung des Doppelbehältersystems, in welchem die Stufen (a), (b) und (c) durchgeführt werden, läßt sich in jeder geeigneten Weise erreichen, wozu beispielsweise am Druckbehälter ein Ventil angeordnet ist, das über eine Leitung mit einer Vakuumpumpe in Verbindung steht. Gegebenenfalls kann auch am Mischbehälter ein entsprechendes Ventil vorhanden sein.

Zur Durchführung der Stufe (b) des erfindungsgemäßen Verfahrens wird der auf die gewünschte Temperatur von etwa -30°C bis -100°C, vorzugsweise etwa -70°C bis -85°C, abgekühlte Tabak bei geschlossenem Druckbehälter bis zu einem Druck von etwa 15 bis 35 bar, vorzugsweise von etwa 25 bis 30 bar, und insbesondere von etwa 26 bis 28 bar, aus einem Druckgefäß mit gasförmigem Kohlendioxid versetzt und der Tabak hierdurch unter selektiver Kondensation von flüssigem Kohlendioxid praktisch nur in seinen Poren weiterbehandelt. Das hierzu angewandte gasförmige Kohlendioxid hat zum Zeitpunkt seiner Einspeisung in den Druckbehälter zweckmäßigerweise eine Temperatur von etwa -25°C bis +15°C, vorzugsweise von etwa -20°C bis +10°C, und insbesondere von etwa +4°C bis +6°C, und die Kontaktzeit mit dem gasförmigen Kohlendioxid im Druckbehälter beträgt beispielsweise etwa 2 bis 12 Minuten, vorzugsweise etwa 4 bis 8 Minuten, und insbesondere etwa 6 Minuten. Hierdurch erfährt der Tabak in dieser Stufe (b) durch selektive Imprägnierung mit flüssigem Kohlendioxid praktisch lediglich in seinen Poren eine Gewichtserhöhung um etwa 10 bis 40 % gegenüber dem ursprünglichen unbehandelten Tabak. Nach erfolgter Behandlung hat der imprägnierte Tabak eine Temperatur von beispielsweise etwa-25 bis-45 °C.

Die Beschickung des Druckbehälters mit gasförmigem Kohlendioxid erfolgt durch ein am Druckbehälter angeordnetes Absperrventil, das über eine entsprechende Leitung mit einem Vorratsbehälter für gasförmiges Kohlendioxid verbunden ist. Zweckmäßigerweise ist dieses Ventil mit seiner Leitung im Boden des Druckbehälters angeordnet.

Nach erfolgter Imprägnierung des Tabaks mit flüssigem Kohlendioxid wird zur Durchführung der Stufe (c) des erfindungsgemäßen Verfahrens der Kohlendioxiddruck im Druckbehälter zwecks Umwandlung des in den Poren des Tabaks befindlichen flüssigen Kohlendioxids in festes Kohlendioxid möglichst rasch vom vorherigen Kondensationsdruck auf einen wesentlich niedrigeren Druck entspannt, wobei diese plötzliche Entspannung zunächst zweckmäßigerweise auf etwa Atmosphärendruck durchgeführt wird. Diese Entspannung kann über das gleiche Absperrventil und die gleiche Leitung erfolgen, womit auch die vorherige Einspeisung von gasförmigem Kohlendioxid gemäß Stufe (b) durchgeführt wurde.Nach erfolgter Entspannung des im Druckbehälter herrschenden Drucks wird das darin noch vorhandene restliche Kohlendioxid durch Anlegung eines schwachen Vakuums gewonnen und dann zur erneuten Verwendung rückgeführt.

Durch die obige Entspannung wird, wie bereits erwähnt, das in den Poren des Tabaks ursprünglich befindliche flüssige Kohlendioxid in festes Kohlendioxid umgewandelt, wobei zugleich ein Teil des ursprünglichen Kohlendioxids zu gasförmigem Kohlendioxid umgewandelt wird. Das Verhältnis von dabei gebildetem festem Kohlendioxid zu dabei entstandenem gasförmigem Kohlendioxid ist natürlich von den jeweiligen Verfahrensbedingungen abhängig. Es liegt im allgemeinen im Gewichtsbereich von etwa 0,2 bis 1,0 : 1, und vorzugsweise im Bereich von etwa 0,3 bis 0,6 : 1. Nach Beendigung der Stufe (c) des erfindungsgemäßen Verfahrens ist in den Poren des behandelten Tabaks daher im allgemeinen eine Menge an festem Kohlendioxid von etwa 2 bis etwa 17 %, vorzugsweise etwa 8 bis etwa 15 %, bezogen auf das ursprüngliche Gewicht des unbehandelten Tabaks, vorhanden.

Das Volumen des Druckbehälters, in welchem die Stufen (b) und (c) des erfindungsgemäßen Verfahrens durchgeführt werden, ist aus Gründen einer möglichst wirtschaftlichen Arbeitsweise und optimalen Ausnutzung des benötigten Kohlendioxids der Menge des darin zu behandelnden abgekühlten Tabaks angepaßt, so daß der Druckbehälter im allgemeinen wenigstens zu zwei Drittel mit gekühltem Tabak gefüllt ist. Je nach den Verfahrensbedingungen und dem gewünschten Effekt kann auch ein geringerer oder höherer Füllungsgrad angewandt werden.

Nach erfolgter Beendigung der Stufe (c) des erfindungsgemäßen Verfahrens wird der in seinen Poren mit festem Kohlendioxid gefüllte Tabak durch Öffnen des Bodens des Druckbehälters entnommen und dann, gegebenenfalls über ein entsprechend isoliertes und erforderlichenfalls gekühltes Vorratsgefäß, zur Durchführung der Stufe (d) des erfindungsgemäßen Verfahrens in eine übliche Vorrichtung zur Behandlung dieses Tabaks mit Heißgasen zwecks der gewünschten Expansion eingeführt. Die bei dieser Stufe (d) anzuwendenden Maßnahmen und Verfahren liegen im Rahmen des fachmännischen Könnens und bestehen beispielsweise in einer üblichen Behandlung des festes Kohlendioxid enthaltenden Tabaks mit Heißgasen, vorzugsweise mit Luft, Wasserdampf oder einem Gemisch hiervon, bei Temperaturen von im allgemeinen etwa 150°C bis 350°C, vorzugsweise von etwa 200°C bis 300°C, während der jeweils zur Expansion notwendigen Zeitdauer, die in Abhängigkeit von der jeweils gewählten Temperatur zwecks Vermeidung einer unerwünschten Schädigung des Tabaks möglichst kurz gehalten wird.

Nach erfolgter Entleerung des Druckbehälters wird dessen Boden wieder geschlossen und das kommunizierende Doppelbehältersystem in seine Grundstellung gebracht, wodurch nach Einführung der jeweiligen Tabakdosis in die Fördereinrichtung des Mischbehälters die jeweilige Tabakcharge erneut den Stufen (a) bis (c) des erfindungsgemäßen Verfahrens unterzogen werden kann.

Infolge der bei der Bildung des kalten nebelförmigen Gemisches aus dem flüssigen Kohlendioxid entstehenden größeren Mengen an gasförmigem Kohlendioxid kann es unter Umständen auch zweckmäßig sein, diesen Überschuß an gasförmigem Kohlendioxid vor der eigentlichen Durchführung der Stufe (b) des erfindungsgemäßen Verfahrens in geeigneter Weise abzuziehen. Das hierdurch gewonnene Kohlendioxid wird genauso wie das bei der Stufe (c) vorhandene und aus dem flüssigen Kohlendioxid zusätzlich gebildete Kohlendioxid in geeigneter Weise gewonnen, beispielsweise verdichtet, abgekühlt und wieder in den Vorratsbehälter für Kohlendioxid rückgeführt. Hierdurch ist somit eine weitgehende Kreislaufführung des beim erfindungsgemäßen Verfahren benötigten Kohlendioxids möglich, was zur weiteren Erhöhung der Wirtschaftlichkeit dieses Verfahrens beiträgt. Es geht dabei dann lediglich das Kohlendioxid verloren, welches in fester Form in dem am Ende der Stufe (c) des erfindungsgemäßen Verfahrens anfallenden Tabak vorhanden ist, da dieses Kohlendioxid ja erst in der Stufe (d) in gasförmiges Kohlendioxid umgewandelt und dabei zugleich mit den Heißgasen vermischt wird, welche bei der thermischen Behandlung zur Expansion des Tabaks benötigt werden. Eine Abtrennung des in diesem Gasgemisch vorhandenen gasförmigen Kohlendioxids ist prinzipiell zwar ebenfalls möglich, im allgemeinen jedoch nicht wirtschaftlich, so daß darauf gewöhnlich verzichtet wird.

Das erfindungsgemäße Verfahren kann, was seine Stufen (a) bis (c) betrifft, mit einer Vorrichtung durchgeführt werden, wie sie in der einzigen Figur der Zeichnung schematisch und teilweise geschnitten dargestellt ist. Die Stufe (d) des erfindungsgemäßen Verfahrens kann mittels einer üblichen Vorrichtung zur Expansion von Tabak durch Behandlung mit Heißgasen vorgenommen werden.

Die Figur 1 zeigt im einzelnen ein Doppelbehältersystem aus einem waagrecht liegenden zylindrischen Mischbehälter 1 und einem damit verbundenen senkrecht stehenden zylindrischen Druckbehälter 2. In einem (rechten) Teil des Mischbehälters 1 ist eine Fördereinrichtung 3 zur Aufnahme von Tabak 4 angeordnet, und diese Fördereinrichtung 3 besteht aus einer zur Aufnahme der jeweiligen Tabakdosis geeigneten Wanne 5 mit bodenseitig angeordnetem Förderband 6 und stirnseitig angeordneten Dosierwalzen 7. Die Wanne 5 der Fördereinrichtung 3 wird über eine mit einem Absperrorgan 8 versehene Beschickungsöffnung 9 mit der jeweils zur Behandlung benötigten Tabakdosis beschickt. Der am Boden des anderen (linken) Teils des Mischbehälters 1 mit seinem kopfseitigen Ende angeflanschte Druckbehälter 2 weist einen Deckel 10 und einen Boden 11 auf, und diese beiden Bauteile können jeweils unabhängig voneinander betätigt werden, nämlich geöffnet und/oder geschlossen werden, was jeweils durch eine gestrichelte Darstellung des Deckels 10 in geschlossener Stellung und des Bodens 11 in geöffneter Stellung gezeigt ist. Im Boden 11 des Druckbehälters 2 ist ein Absperrventil 12 angeordnet, das über eine Leitung 13 mit einem nicht gezeigten Vorratsbehälter für gasförmiges Kohlendioxid verbunden ist. Über diese Leitung 13 kann der Druckbehälter 2 sowohl durch Zuführung von gasförmigem Kohlendioxid auf den zur Durchführung der Stufe (b) des erfindungsgemäßen Verfahrens benötigten Druck gebracht als auch zur Durchführung der Stufe (c) dieses Verfahrens entspannt und zwecks weiterer Abführung des restlichen gasförmigen Kohlendioxids evakuiert werden. In der Wandung des Druckbehälters 2 ist ein über eine Absaugleitung 14 mit einer nicht gezeigten Vakuumpumpe in Verbindung stehendes Absperrventil 15 angeordnet, wodurch das Doppelbehältersystem vor Beginn der Stufe (a) des erfindungsgemäßen Verfahrens evakuiert und so von störender Luft befreit werden kann, die sich sowohl im Inneren des Doppelbehältersystems als auch in den Poren des Tabaks befindet. Der Druckbehälter 2 ist in seinem Inneren, nämlich seiner Innenmantelfläche, seinem Deckel 10 und seinem Boden 11, insgesamt mit einer Wärmeisolierung 16 ausgekleidet. Im zweiten (linken) Teil des Mischbehälters 1 ist kopfseitig ein Entspannungsventil 17 angeordnet, das über eine Leitung 18 aus einem nicht gezeigten Vorratsbehälter mit flüssigem Kohlendioxid versorgt wird. Durch Öffnung des Entspannungsventils 17 wird ein nebelförmiges Gemisch 19 aus kaltem gasförmigem Kohlendioxid, Kohlendioxidschnee und etwas flüssigem Kohlendioxid gebildet, das direkt in die kopfseitige Öffnung des Druckbehälters 2 eindosiert und dabei zugleich mit dem parallel dazu ebenfalls eindosierten Tabak 4 vermischt wird.

Die Durchführung des erfindungsgemäßen Verfahrens unter Anwendung der in der Figur 1 der Zeichnung gezeigten Vorrichtung, jedenfalls was die Stufen (a) bis (c) betrifft, wird durch die folgenden Beispiele weiter erläutert.

### Beispiel 1

### Verfahrensstufe (a)

Die Wanne 5 der Fördereinrichtung 3 des Mischbehälters 1, der ein Fassungsvermögen von etwa 300 l aufweist, wird über die Beschickungsöffnung 9 bei geöffnetem Absperrorgan 8 mit 10 kg geschnittenem Virginiatabak 4 beschickt, der einen Feuchtigkeitsgehalt von etwa 21 % hat und Umgebungstemperatur (etwa 18 bis 22°C) aufweist, worauf das Absperrorgan 8 des Mischbehälters 1 geschlossen wird. Das aus dem Mischbehälter 1 und dem Druckbehälter 2, welcher ein Fassungsvermögen von etwa 150 l hat, bestehende Doppelbehältersystem (mit einem gesamten Fassungsvermögen von etwa 450 l) wird dann bei geöffnetem Deckel 10 und geschlossenem Boden 11 durch Anlegen eines Vakuums an die im Mantel des Druckbehälters 2 über das Absperrventil 15 angeordnete Absaugleitung 14 praktisch von der gesamten Luft befreit, nämlich solange evakuiert, bis in diesem Doppelbehältersystem ein Druck von etwa 4 mbar absolut erreicht ist, wodurch auch die in den Poren des Tabaks 4 befindliche Luft praktisch insgesamt entfernt wird, worauf das Absperrventil 15 geschlossen wird. Sodann wird das Entspannungsventil 17 geöffnet und so eingestellt, daß innerhalb einer Zeitdauer von etwa 6 Minuten über die Leitung 18 insgesamt etwa 8 kg flüssiges Kohlendioxid eindosiert und zu einem kalten nebelförmigen Gemisch aus kaltem gasförmigem Kohlendioxid, Kohlendioxidschnee und etwas flüssigem Kohlendioxid umgewandelt werden. Zum Zeitpunkt des Öffnens des Entspannungsventils 17 setzt man auch das Förderband 6 und die damit in Verbindung stehenden Dosierwalzen 7 in einer Weise in Betrieb, daß innerhalb einer Zeitdauer von ebenfalls etwa 6 Minuten die Gesamtmenge von 10 kg Tabak, die sich in der Wanne 5 befindet, gleichmäßig in das Innere des Druckbehälters 2 eindosiert und dabei zugleich mit dem über das Entspannungsventil 17 gebildeten nebelförmigen Gemisch vermischt und gleichförmig abgekühlt wird. In der mit einem Vorratsbehälter in Verbindung stehenden Leitung 18 hat das flüssige Kohlendioxid einen Druck von etwa 14 bar absolut und eine Temperatur von etwa -35°C. Während der Eindosierung des kalten nebelförmigen Gemisches über das Entspannungsventil 17 und der Vermischung dieses Gemisches mit dem Tabak 4 erhöht sich der Druck im Doppelbehältersystem von anfänglich etwa 4 mbar auf etwa 5 bar absolut, worauf dieser Druck durch Evakuierung über die Leitung 13 bei geöffnetem Absperrventil 12 allmählich auf etwa 0,6 bar absolut erniedrigt wird. Am Ende der etwa 6 Minuten dauernden Behandlungszeit ist der Tabak 4 auf eine Temperatur von etwa -80°C abgekühlt, und zu diesem Zeitpunkt wird der im Doppelbehältersystem aus dem Mischbehälter 1 und dem Druckbehälter 2 herrschende Druck über die mit der Leitung 13 verbundene Vakuumpumpe auf etwa 0,25 bar absolut weiter abgesenkt, wodurch die Temperatur des Tabaks 4 noch gleichmäßiger gemacht und zugleich weiteres gasförmiges Kohlendioxid gewonnen wird. Das über die Leitung 13 abgezogene gasförmige Kohlendioxid wird jeweils insgesamt gewonnen und rückgeführt, beispielsweise einfach auf einen höheren Druck gebracht oder sogar durch weitere Komprimierung in flüssiges Kohlendioxid überführt. Das hierdurch jeweils gewonnene Kohlendioxid kann somit insgesamt erneut verwendet und im Kreislauf geführt werden.

### Verfahrensstufe (b)

Nach Erreichen der für den Tabak gewünschten Temperatur von etwa -80°C wird der Druckbehälter 2 durch Schließen seines Deckels 10 verschlossen. Sodann wird in den Druckbehälter 2 über die Leitung 13 bei geöffnetem Absperrventil 12 vom Boden 11 her gasförmiges Kohlendioxid mit einer Anfangstemperatur von etwa -15°C und bis zu einer Endtemperatur von etwa +15°C derart eingeleitet, daß sich im Druckbehälter 2 ein Druck von etwa 26 bar absolut ergibt, wobei der Tabak 4 im Druckbehälter 2 auf diese Weise insgesamt etwa 6 Minuten behandelt wird und hierdurch unter Kondensation von gasförmigem Kohlendioxid selektiv in seinen Poren und auf seiner porösen Oberfläche mit flüssigem Kohlendioxid imprägniert wird. Er erfährt durch diese Imprägnierung eine Gewichtserhöhung von etwa 28 Gewichtsprozent, bezogen auf das Gewicht des ursprünglichen unbehandelten Tabaks 4.

### Verfahrensstufe (c)

Der im Druckbehälter 2 herrschende Druck wird über die Leitung 13 zunächst rasch auf einen Druck von etwa 1 bar absolut entspannt und dann ebenfalls über die Leitung 13 auf einen Druck von etwa 0,2 bar absolut evakuiert, wobei das gesamte, im Druckbehälter 2 vorhandene Kohlendioxid gewonnen wird. Durch diese Entspannung, die etwa 2 Minuten dauert, wird ein Teil (etwa ein Drittel) des hauptsächlich in den Poren des Tabaks 4 befindlichen flüssigen Kohlendioxids zu festem Kohlendioxid umgewandelt, während der andere Teil (etwa zwei Drittel) zu gasförmigem Kohlendioxid verdampft wird. Nach erfolgter Entspannung und Evakuierung wird der Boden 11 des Druckbehälters 2 geöffnet und der in seinen Poren festes Kohlendioxid aufweisende Tabak entleert. Der hierdurch erhaltene Tabak ist genauso wie die ursprüngliche Beschickung ein lockeres Material, dessen Fasern nicht über eine eventuelle Vereisung miteinander verbunden sind. Es ist daher keinerlei mechanische Bearbeitung dieses Tabaks zwecks Aufbrechen zu einem losen Materialhaufen notwendig.

### Verfahrensstufe (d)

Der festes Kohlendioxid enthaltende Tabak 4 wird in einer üblichen Expansionsvorrichtung für Tabak bei einer Temperatur von etwa 250°C mit einem Gemisch aus Luft und Wasserdampf expandiert, wodurch sich ein Tabak 4 mit einem Füllwert von etwa 11,4 cm³/g ergibt, und zwar im Vergleich zum ursprünglichen Tabak mit einem Füllwert von 5,5 cm³/g, wobei diese Daten jeweils nach dem Borgwaldt-Füllwerttest bei einem Feuchtigkeitsgehalt des Tabaks von 12,6 % ermittelt worden sind.

Die Faserlänge des erhaltenen Tabaks ist gegenüber dem Ausgangstabak praktisch unverändert, und die erhaltene Tabakmenge beträgt etwa 99,7 Gewichtsprozent, bezogen auf das ursprüngliche Gewicht des Tabaks, was zeigt, daß es durch das erfindungsgemäße Verfahren zu praktisch keinem Verlust an Tabak, beispielsweise durch Abrieb, sonstige Zerkleinerung oder irgendwelche andere Einflüsse, kommt. Das Aroma des behandelten Tabaks ist gegenüber seinem ursprünglichen Aroma praktisch ebenfalls unverändert.

### Beispiele 2 bis 7

Analog zum Beispiel 1 behandelt man im gleichen Doppelbehältersystem auch weitere Proben von Virginiatabak, deren anfänglicher Feuchtigkeitsgehalt wiederum 21 % beträgt. Die dabei angewandten und gegenüber den Bedingungen des Beispiels 1 eventuell veränderten Verfahrensbedingungen und die erhaltenen Versuchsergebnisse gehen aus der folgenden Tabelle hervor.

Die anderen Eigenschaften des nach den obigen Beispielen 2 bis 7 erhaltenen Tabaks entsprechen den beim Beispiel 1 angegebenen zusätzlichen Eigenschaften.

## Patentansprüche

1. Verfahren zum Expandieren von Tabak, wobei
(a) der Tabak durch Vermischen mit kaltem Kohlendioxid unter einem vorgewählten Gewichtsverhältnis auf eine vorgewählte Temperatur abgekühlt wird,
(b) der abgekühlte Tabak durch Behandlung mit gasförmigem Kohlendioxid bis zu einem vorgewählten Druck und während einer vorgewählten Kontaktzeit unter Kondensation des gasförmigen Kohlendioxids mit flüssigem Kohlendioxid imprägniert wird,
(c) das im Tabak kondensierte flüssige Kohlendioxid durch rasche Erniedrigung des Kohlendioxiddrucks in festes Kohlendioxid unter gleichzeitiger Bildung von gasförmigem Kohlendioxid umgewandelt wird und
(d) der festes Kohlendioxid enthaltende Tabak zur Expansion einer Behandlung mit Heißgasen unterzogen wird,
**dadurch gekennzeichnet,** daß der Tabak in der Stufe (a) durch direkte Entspannung von flüssigem Kohlendioxid aus einem Druckgefäß ins Innere eines geschlossenen Systems unter Bildung eines nebelförmigen Gemisches aus kaltem gasförmigem Kohlendioxid, Kohlendioxidschnee und gegebenenfalls flüssigem Kohlendioxid und unter gleichzeitiger Zumischung des Tabaks auf eine Temperatur von etwa -30°C bis -100°C, vorzugsweise von etwa -70°C bis -85°C, abgekühlt wird.

2. Verfahren nach Anspruch 1, dadurch gekennzeichnet, daß das anzuwendende Gewichtsverhältnis von zu entspannendem flüssigem Kohlendioxid und abzukühlendem Tabak so gewählt wird, daß durch Wärmeentzug vom Tabak nach Erreichen der für den Tabak jeweils gewünschten Temperatur der im ursprünglichen nebelförmigen Gemisch vorhandene Kohlendioxidschnee in einer solchen Menge unter Bildung von gasförmigem Kohlendioxid verbraucht worden ist, daß die Menge an restlichem Kohlendioxidschnee vor Beginn der Stufe (b) nur mehr bis zu 40 Gewichtsprozent, vorzugsweise nur mehr bis zu 10 Gewichtsprozent, bezogen auf das Gewicht des abgekühlten Tabaks, beträgt.

3. Verfahren nach Anspruch 1 oder 2, dadurch gekennzeichnet, daß ein Gewichtsverhältnis von zu entspannendem flüssigem Kohlendioxid und abzukühlendem Tabak gewählt wird, daß durch Wärmeentzug vom Tabak nach Erreichen der für den Tabak gewünschten Tempertur praktisch der gesamte Kohlendioxidschnee zu gasförmigem Kohlendioxidschnee verflüchtigt worden ist.

4. Verfahren nach einem der vorhergehenden Ansprüche, dadurch gekennzeichnet, daß ein Gewichtsverhältnis von zu entspannendem flüssigem Kohlendioxid und abzukühlendem Tabak von etwa 0,4 bis 1,8, vorzugsweise von etwa 0,7 bis 1,0, bezogen auf das Gewicht des abzukühlenden Tabaks, gewählt wird.

5. Verfahren nach einem der vorhergehenden Ansprüche, dadurch gekennzeichnet, daß das flüssige Kohlendioxid auf einen Druck von weniger als etwa 6 bar absolut, vorzugsweise von 0,2 bis 1,0 bar absolut, entspannt wird.

6. Verfahren nach einem der vorhergehenden Ansprüche, dadurch gekennzeichnet, daß das Gemisch aus dem nebelförmigen Gemisch und dem Tabak über einen Mischbehälter direkt in einen mit diesem in Verbindung stehenden Druckbehälter eingespeist wird.

7. Verfahren nach einem der vorhergehenden Ansprüche, dadurch gekennzeichnet, daß die Stufe (b) in einem Druckbehälter durchgeführt wird, der in seinem Inneren mit einer Wärmeisolierung ausgekleidet ist.

8. Verfahren nach einem der vorhergehenden Ansprüche, dadurch gekennzeichnet, daß der Mischbehälter und der Druckbehälter ein druck- und vakuumdichtes kommunizierendes Doppelbehältersystem bilden.

9. Verfahren nach Anspruch 8, dadurch gekennzeichnet, daß das die jeweils zu behandelnde Tabakdosis enthaltende geschlossene Doppelbehältersystem vor der Bildung des nebelförmigen Gemisches und vor dessen Vermischung mit dem Tabak evakuiert wird.

10. Verfahren nach Anspruch 9, dadurch gekennzeichnet, daß das Doppelbehältersystem auf einen Druck von etwa 3 bis 8 mbar, vorzugsweise etwa 4 bis 6 mbar, evakuiert wird.

11. Verfahren nach einem der vorhergehenden Ansprüche, dadurch gekennzeichnet, daß im Mischbehälter eine die jeweils benötigte Tabakdosis aufnehmende Fördereinrichtung angeordnet ist, mit welcher der Tabak in Abhängigkeit von der verbrauchten Menge an flüssigem Kohlendioxid und der gebildeten Menge an nebelförmigem Gemisch dosiert mit diesem zusammengeführt und in den Druckbehälter gefördert wird.

12. Verfahren nach einem der vorhergehenden Ansprüche, dadurch gekennzeichnet, daß der Druckbehälter mit je einem druck- und vakuumdicht verschließbaren Deckel und Boden versehen ist.

13. Verfahren nach einem der vorhergehenden Ansprüche, dadurch gekennzeichnet, daß der abgekühlte Tabak in der Stufe (b) bei geschlossenem Druckbehälter bis zu einem Druck von etwa 15 bis 35 bar, vorzugsweise von etwa 25 bis 30 bar, mit gasförmigem Kohlendioxid unter selektiver Kondensation von flüssigem Kohlendioxid praktisch nur in den Poren des Tabaks behandelt wird.

14. Verfahren nach Anspruch 13, dadurch gekennzeichnet, daß das gasförmige Kohlendioxid zum Zeitpunkt seiner Einspeisung in den Druckreaktor eine Temperatur von etwa -25°C bis +15°C, vorzugsweise von etwa -5°C bis +10°C, hat.

15. Verfahren nach einem der vorhergehenden Ansprüche, dadurch gekennzeichnet, daß die Kontaktzeit mit dem gasförmigen Kohlendioxid etwa 2 bis 10 Minuten, vorzugsweise etwa 4 bis 8 Minuten beträgt.

16. Verfahren nach einem der vorhergehenden Ansprüche, dadurch gekennzeichnet, daß der Tabak in der Stufe (b) durch Imprägnierung mit flüssigem Kohlendioxid eine Gewichtserhöhung um etwa 10 bis 40 % erfährt.

17. Verfahren nach einem der vorhergehenden Ansprüche, dadurch gekennzeichnet, daß in der Stufe (c) der Kohlendioxiddruck zwecks Umwandlung des flüssigen Kohlendioxids in den Poren des Tabaks in festes Kohlendioxid möglichst rasch auf etwa Atmosphärendruck erniedrigt wird.

18. Verfahren nach Anspruch 17, dadurch gekennzeichnet, daß das im Druckbehälter vorhandene und das durch Entspannung des in den Poren des Tabaks enthaltenen flüssigen Kohlendioxids zusätzlich gebildete gasförmige Kohlendioxid durch Anlegen eines schwachen Vakuums gewonnen und rückgeführt wird.

19. Verfahren nach einem der vorhergehenden Ansprüche, dadurch gekennzeichnet, daß in der Stufe (d) der festes Kohlendioxid enthaltende Tabak zur Expansion einer Behandlung mit Heißgasen, vorzugsweise mit Luft, Wasserdampf oder einem Gemisch hiervon, bei einer Temperatur von etwa 150°C bis 350°C, vorzugsweise von etwa 200°C bis 300°C, unterzogen wird.

## Claims

1. A process for the expansion of tobacco, wherein
(a) the tobacco is cooled to a predetermined temperature by mixing it with cold carbon dioxide in a predetermined weight ratio;
(b) the cooled tobacco is impregnated with liquid carbon dioxide through treatment with gaseous carbon dioxide up to a predetermined pressure and for a predetermined contact period under condensation of said gaseous carbon dioxide;
(c) the liquid carbon dioxide condensed in the tobacco is converted to solid carbon dioxide through rapid reduction of the carbon dioxide pressure to form simultaneously gaseous carbon dioxide; and
(d) the tobacco containing solid carbon dioxide is subjected to a hot gas treatment to achieve the expansion,
**characterized** **in that** in step (a) the tobacco is cooled to a temperature of approximately -30°C to -100°C, preferably of approximately -70°C to -85°C,through direct expansion of liquid carbon dioxide from a pressure vessel into the interior of a closed system while producing a foggy mixture of cold gaseous carbon dioxide, carbon dioxide snow and optionally liquid carbon dioxide and while simultaneously adding the tobacco.

2. The process of claim 1, characterized in that the weight ratio between liquid carbon dioxide to be expanded and tobacco to be cooled is such that through withdrawal of heat from the tobacco after having reached the temperature desired for the tobacco the carbon dioxide snow initially present in the foggy mixture has been consumed to such an extent while forming gaseous carbon dioxide that the amount of residual carbon dioxide snow is before the beginning of step (b) only up to 40 percent by weight, preferably only up to 10 percent by weight, related to the weight of the cooled tobacco.

3. The process of claim 1 or 2, characterized in that the weight ratio between liquid carbon dioxide to be expanded and tobacco to be cooled is selected in such a manner that substantially the total carbon dioxide snow has been evaporated to gaseous carbon dioxide snow through withdrawal of heat from the tobacco after having reached the temperature desired for the tobacco.

4. The process of anyone of the foregoing claims, characterized in that the weight ratio between liquid carbon dioxide to be expanded and tobacco to be cooled is approximately 0.4 to 1.8, preferably approximately 0.7 to 1.0, related to the weight of tobacco to be cooled.

5. The process of anyone of the foregoing claims, characterized in that the liquid carbon dioxide is expanded to an absolute pressure of less than approximately 6 bar, preferably of 0.2 to 1.0 bar.

6. The process of anyone of the foregoing claims, characterized in that the mixture consisting of the foggy mixture and the tobacco is directly fed through a mixing tank into a pressure tank connected to said mixing tank.

7. The process of anyone of the foregoing claims, characterized in that step (b) is carried out in a pressure tank, the interior of said pressure tank being provided with a heat insulating lining.

8. The process of anyone of the foregoing claims, characterized in that said mixing tank and said pressure tank are defining a communicating pressure-tight and vacuum-tight duplex tank system.

9. The process of claim 8, characterized in that said closed duplex tank system containing the amount of tobacco to be treated is evacuated prior to the formation of said foggy mixture and prior to the intermixture thereof with the tobacco.

10. The process of claim 9, characterized in that said duplex tank system is evacuated to a pressure of approximately 3 to 8 mbar, preferably approximately 4 to 6 mbar.

11. The process of anyone of the foregoing claims, characterized in that said mixing tank comprises a conveying means receiving the required amount of tobacco, said conveying means uniting the tobacco in response to the amount of liquid carbon dioxide consumed and the amount of foggy mixture formed and conveying this charge to said pressure tank.

12. The process of anyone of the foregoing claims, characterized in that said pressure tank is provided with a lid and a bottom, both thereof being pressure-tight and vacuum-tight.

13. The process of anyone of the foregoing claims, characterized in that the cooled tobacco is treated in step (b) in the closed pressure tank at a pressure of approximately 15 to 35 bar, preferably approximately 25 to 30 bar, with gaseous carbon dioxide under selective condensation of liquid carbon dioxide substantially only in the pores of the tobacco.

14. The process of claim 13, characterized in that when being fed into the pressure reactor the gaseous carbon dioxide has a temperature of approximately -25°C to +15°C, preferably approximately -5°C to +10°C.

15. The process of anyone of the foregoing claims, characterized in that the contact time with the gaseous carbon dioxide is approximately 2 to 10 minutes, preferably approximately 4 to 8 minutes.

16. The process of anyone of the foregoing claims, characterized in that the weight of the tobacco is increased in step (b) by approximately 10 to 40 % through the impregnation with liquid carbon dioxide.

17. The process of anyone of the foregoing claims, characterized in that in step (c) the carbon dioxide pressure is possibly rapidly reduced to approximately atmospheric pressure in order to convert the liquid carbon dioxide in the pores of the tobacco to solid carbon dioxide.

18. The process of claim 17, characterized in that the carbon dioxide present in the pressure tank and the gaseous carbon dioxide additionally formed through expansion of the liquid carbon dioxide contained in the tobacco pores are recovered and recycled through the application of a gentle vacuum.

19. The process of anyone of the foregong claims, characterized in that in step (d) the tobacco containing solid carbon dioxide is subjected to an expansion treatment with hot gases, preferably with air, steam or a mixture thereof at a temperature of approximately 150°C to 350°C, preferably approximately 200°C to 300°C.

## Revendications

1. Procédé pour l'expansion du tabac, dans lequel :
(a) le tabac est refroidi à une température préalablement choisie par mélange avec du dioxyde de carbone froid dans un rapport pondéral préalablement choisi,
(b) le tabac refroidi est imprégné de dioxyde de carbone liquide par traitement par le dioxyde de carbone gazeux jusqu'à une pression préalablement choisie et pendant une durée de contact préalablement choisie avec condensation du dioxyde de carbone gazeux,
(c) le dioxyde de carbone liquide condensé dans le tabac est transformé en dioxyde de carbone solide par abaissement rapide de la pression de dioxyde de carbone avec formation simultanée de dioxyde de carbone gazeux et
(d) le tabac contenant du dioxyde de carbone solide est soumis pour l'expansion à un traitement par des gaz chauds,
caractérisé en ce que le tabac est refroidi dans l'étape (a) à une température d'environ -30 à -100°C, de préférence environ -70 à -85°C, par détente directe de dioxyde de carbone liquide depuis un réservoir sous pression à l'intérieur d'un système fermé avec formation d'un mélange sous forme de brouillard de dioxyde de carbone gazeux froid, de neige carbonique (CO₂ solide) et éventuellement de dioxyde de carbone liquide et avec mélange simultané du tabac.

2. Procédé selon la revendication 1, caractérisé en ce que le rapport pondéral à utiliser du dioxyde de carbone liquide à détendre et du tabac à refroidir est choisi de telle sorte que la neige carbonique présente dans le brouillard initial soit consommée en quantité telle par absorption de chaleur du tabac, lorsqu'il atteint la température désirée chaque fois pour le tabac avec formation de dioxyde de carbone gazeux, que la quantité de neige carbonique résiduelle avant le début de l'étape (b) ne soit plus que jusqu'à 40% en poids, de préférence jusqu'à 10% en poids, par rapport au poids du tabac refroidi.

3. Procédé selon la revendication 1 ou 2, caractérisé en ce que l'on choisit un rapport pondéral tel du dioxyde de carbone liquide à détendre au tabac à refroidir que pratiquement toute la neige carbonique soit vaporisée, en dioxyde de carbone gazeux par absorption de chaleur du tabac lorsqu'il atteint la température désirée chaque fois pour le tabac.

4. Procédé selon l'une des revendications précédentes, caractérisé en ce que l'on choisit un rapport pondéral du dioxyde de carbone liquide à détendre au tabac à refroidir d'environ 0,4 à 1,8, de préférence d'environ 0,7 à 1,0, par rapport au poids du tabac à refroidir.

5. Procédé selon l'une quelconque des revendications précédentes, caractérisé en ce que le dioxyde de carbone liquide est détendu à une pression absolue de moins d'environ 6 bar, de préférence de 0,2 à 1,0 bar.

6. Procédé selon l'une quelconque des revendications précédentes, caractérisé en ce que le mélange du brouillard et du tabac est introduit directement via un récipient mélangeur dans un récipient sous pression relié à celui-ci.

7. Procédé selon l'une des revendications précédentes, caractérisé en ce que l'étape (b) est mise en oeuvre dans un récipient sous pression qui est recouvert intérieurement par une isolation thermique.

8. Procédé selon l'une des revendications précédentes, caractérisé en ce que le récipient mélangeur et le récipient sous pression forment un système à deux récipients communicants étanche à la pression et au vide.

9. Procédé selon l'une des revendications précédentes, caractérisé en ce que l'on fait le vide dans le système fermé à deux récipients contenant chaque fois la dose de tabac à traiter avant la formation du brouillard et avant son mélange avec le tabac.

10. Procédé selon la revendication 9, caractérisé en ce que l'on fait le vide dans le système à deux récipients à une pression d'environ 3 à 8 mbar de préférence environ 4 à 6 mbar.

11. Procédé selon l'une des revendications précédentes, caractérisé en ce que le récipient mélangeur contient un dispositif transporteur prélevant chaque fois la dose de tabac nécessaire, avec lequel le tabac est réuni en quantité dosée avec le brouillard en fonction de la quantité consommée de dioxyde de carbone liquide et de la quantité formée du brouillard et transporté avec celui-ci dans le récipient sous pression.

12. Procédé selon l'une des revendications précédentes, caractérisé en ce que le récipient sous pression comporte un couvercle et un fond pouvant être fermés de manière étanche à la pression et au vide.

13. Procédé selon l'une des revendications précédentes, caractérisé en ce que le tabac refroidi est traité dans l'étape (b) par le dioxyde de carbone gazeux dans le récipient sous pression fermé jusqu'à une pression d'environ 15 à 35 bar, de préférence d'environ 25 à 30 bar, avec condensation sélective du dioxyde de carbone liquide pratiquement dans les pores du tabac seulement.

14. Procédé selon la revendication 13, caractérisé en ce que le dioxyde de carbone gazeux est à une température d'environ -25 à +15°C et de préférence d'environ -5 à +10°C au moment de son introduction dans le réacteur sous pression.

15. Procédé selon l'une des revendications précédentes, caractérisé en ce que la durée de contact avec le dioxyde de carbone gazeux est d'environ 2 à 10 min, de préférence d'environ 4 à 8 min.

16. Procédé selon l'une des revendications précédentes, caractérisé en ce que le tabac subit dans l'étape (b) une augmentation de poids par imprégnation par le dioxyde de carbone liquide d'environ 10 à 40%.

17. Procédé selon l'une des revendications précédentes, caractérisé en ce que la pression du dioxyde de carbone est abaissée dans l'étape (c) le plus rapidement possible à peu près jusqu'à la pression atmosphérique afin de transformer le dioxyde de carbone liquide en dioxyde de carbone solide dans les pores du tabac.

18. Procédé selon la revendication 17, caractérisé en ce que l'on récupère par application d'un léger vide et on recycle le dioxyde de carbone gazeux présent dans le récipient sous pression et le dioxyde de carbone gazeux supplémentaire formé par détente du dioxyde de carbone liquide contenu dans les pores du tabac.

19. Procédé selon l'une des revendications précédentes, caractérisé le tabac contenant du dioxyde de carbone solide est soumis pour l'expansion dans l'étape (d) à un traitement par des gaz chauds, de préférence par l'air, la vapeur d'eau ou un de leurs mélanges à une température d'environ 150 à 350°C, de préférence d'environ 200 à 300°C.
